# EUROPÄISCHE PATENTSCHRIFT

(11) **EP 3 108 773 B1**
(45) Veröffentlichungstag und Bekanntmachung des Hinweises auf die Patenterteilung: **20.11.2019**
(21) Anmeldenummer: 16174760.5
(22) Anmeldetag: 16.06.2016
(51) Int. Cl.: A47G 1/06, B44D 3/18

(54) **RAHMENELEMENT FÜR EINEN SPANNRAHMEN**
FRAME ELEMENT FOR A CLAMPING FRAME
ÉLEMENT DE CADRE POUR CADRE DE SERRAGE

(30) Priorität: 24.06.2015 DE 102015110176
(43) Veröffentlichungstag der Anmeldung: 28.12.2016
(73) Patentinhaber: Cordan, Hamit, 82515 Wolfratshausen (DE)
(72) Erfinder: Cordan, Hamit, 82515 Wolfratshausen (DE)
(74) Vertreter: Weickmann & Weickmann PartmbB

(56) Entgegenhaltungen:
- EP-A1- 2 248 960
- US-A- 3 950 869
- US-A1- 2009 217 557

## Beschreibung

### I. Anwendungsgebiet

Die vorliegende Erfindung betrifft ein Rahmenelement für einen Spannrahmen zum Aufspannen eines flächigen Materials wie beispielsweise einer in der Kunstmalerei verwendeten Leinwand.

### II. Technischer Hintergrund

Ein Spannrahmen zum Aufspannen eines flächigen Materials wie einer Leinwand ist insbesondere aus der DE 103 12 637 A1 bekannt. In der dortigen Fig. **6** ist ein Rahmenelement **11** mit einer Fixieraussparung **81** und einer Nut **111** gezeigt. Die Leinwand **5** wird mit Hilfe des Einsteckteils **82** des Stützelements **91** reibschlüssig in der Fixieraussparung **81** fixiert. Wie in Absatz offenbart können bei dem bekannten Spannrahmen das Stützelement **91** und das Einspannteil **92** abweichend von Fig. **6** auch als einheitliches Bauteil integral miteinander verbunden sein. Dieses einheitliche Bauteil **91, 92** wirkt dann wie eine von dem Rahmenelement **11** separat vorgesehene Feder und drückt die Leinwand **5** in die Nut **111.**

Besonders vorteilhaft ist es bei der Variante gemäß Fig. **6****,** dass das Fixieren der Leinwand **5** an einem Ende des in der Art einer Feder wirkenden Stützelements **91** und das Spannen der Leinwand **5** an dem anderen Ende des in der Art einer Feder wirkenden Stützelements **91** stattfindet. Dadurch wird eine erleichterte Handhabung beim Spannen und Fixieren der Leinwand **5** erreicht.

Eine derartige Erleichterung ist beispielsweise bei der in Fig. **5** der DE 103 12 637 A1 gezeigten Variante nicht gegeben. Dort findet sowohl das Spannen als auch das Fixieren der Leinwand **5** mit Hilfe des Befestigungselements **6** an demselben Ende, dem oberen Ende, des Gegenhalteelements **7** statt, was zu einer komplizierteren Handhabung führt.

Bei dem bekannten Spannrahmen gemäß Fig. **6** der DE 103 12 637 A1 ist es jedoch nachteilig, dass das Stützelement **91** und das Einspannteil **92** aus dem Rahmenelement **11** hervorstehen. Beim Tragen oder sonstigen Handhaben des bekannten mit Leinwand **5** bespannten Spannrahmens kommt es immer wieder vor, dass insbesondere das Stützelement **91** unvorsichtig berührt und dadurch gelöst wird. Dies erfordert, dass die Leinwand **5** im Bereich der gelösten Stützelemente **91** wieder gespannt und die Einsteckteile **92** der entsprechenden Stützelemente **91** wieder in die für sie vorgesehenen Fixieraussparungen des Rahmenelements **11** gesteckt werden müssen. Dieser Aufwand ist naturgemäß unerwünscht.

Ein Rahmenelement für eine Spannrahmen zum Aufspannen eines flächigen Materials, wobei das Rahmenelement einen Spannhohlraum zum Spannen des flächigen Materials und eine Fixiereinrichtung zum Fixieren des flächigen Materials an dem Rahmenelement aufweist, ist aus den Dokumenten US 3, 950, 869 und EP 2 248 960 A1 bekannt.

### III. Darstellung der Erfindung

### a) Technische Aufgabe

Es ist daher die Aufgabe der vorliegenden Erfindung, ein Rahmenelement für einen Spannrahmen zum Aufspannen eines flächigen Materials wie beispielsweise einer in der Kunstmalerei verwendeten Leinwand zu schaffen, welches gewährleistet, dass unter Beibehaltung der erleichterten Handhabung beim Spannen und Fixieren des flächigen Materials die die Spannung des flächigen Materials bewirkenden und separat von dem Rahmenelement vorgesehenen Federn nicht durch unvorsichtige Handhabung des aus mehreren Rahmenelementen zusammengesetzten Spannrahmens gelöst werden können.

### b) Lösung der Aufgabe

Diese Aufgabe wird mittels eines Rahmenelements mit den Merkmalen des Anspruchs **1** gelöst. Weitere Ausgestaltungen der vorliegenden Erfindung ergeben sich aus den Unteransprüchen.

Erfindungsgemäß wird ein Rahmenelement für einen Spannrahmen zum Aufspannen eines flächigen Materials wie beispielsweise einer in der Kunstmalerei verwendeten Leinwand vorgeschlagen, welches einen Spannhohlraum zum Spannen des flächigen Materials und eine Fixiereinrichtung zum Fixieren des flächigen Materials an dem Rahmenelement aufweist. Dabei ist das flächige Material mittels eines Fixierendes einer separat von dem Rahmenelement vorgesehenen Feder an der Fixiereinrichtung festklemmbar. Das Fixierende der Feder wirkt derart mit der Fixiereinrichtung zusammen, dass das fixierte flächige Material mittels eines dem Fixierende gegenüberliegenden Spannendes der Feder in den Spannhohlraum vorspannbar ist. Die Fixiereinrichtung ist in dem Spannhohlraum angeordnet und der Spannhohlraum ist derart bemessen, dass die Feder samt ihrem Fixierende und ihrem Spannende vollständig in dem Spannhohlraum des Rahmenelements aufnehmbar ist.

Dadurch, dass die separate Feder vollständig in dem Spannhohlraum des Rahmenelements aufnehmbar ist, ragt sie nicht mehr aus dem Profil des Rahmenelements heraus und kann daher nicht mehr durch unvorsichtige Handhabung berührt und gelöst werden. Die Feder ist vollständig im Inneren des Profils des Rahmenelements angeordnet. Vorteilhaft ist außerdem, dass das erfindungsgemäße Rahmenelement keine elastischen Elemente oder Bereiche aufweisen muss, sondern in sich vollkommen starr ausgebildet werden kann, was die Herstellung des Rahmenelements vereinfacht. Die erforderliche Elastizität wird von der separaten Feder mitgebracht, die zum Spannen des flächigen Materials an dem Rahmenelement montiert wird.

Das erfindungsgemäße Rahmenelement kann nicht nur zur Herstellung von Spannrahmen für den Künstlerbedarf verwendet werden, sondern überall dort, wo flächige Materialien auf Rahmen aufgespannt werden. Beispielsweise ist insbesondere die Verwendung im Rahmen des Messebaus denkbar, wo häufig zur Herstellung von Trenn- oder Präsentationswänden flächige Materialien auf Rahmen aufgezogen werden.

Bei der in dem Spannhohlraum angeordneten Fixiereinrichtung kann es sich beispielsweise um eine Fixieraussparung handeln, in welche das Fixierende der Feder zum Fixieren des flächigen Materials einsetzbar ist. Dabei weist die Fixieraussparung eine Öffnung auf, durch welche hindurch sie in den verbleibenden Spannhohlraum mündet. Im Falle der Ausbildung der Fixiereinrichtung als Fixieraussparung ist die Feder samt ihrem Fixierende und ihrem Spannende vollständig in dem von der Fixieraussparung und dem verbleibenden Spannhohlraum gebildeten Raum aufnehmbar. Sie befindet sich vollständig innerhalb des Rahmenelements und steht nicht aus diesem hervor.

Besonders vorteilhaft ist es, die Fixieraussparung als Drehlager zur begrenzt drehbaren Aufnahme des Fixierendes der Feder auszubilden. Dabei ist ein Anschlag bzw. eine Anschlagfläche in der Fixieraussparung angeordnet, wodurch die Drehbewegbarkeit des Fixierendes der Feder in derjenigen Drehrichtung begrenzt wird, in welche das Spannende der Feder durch Drehen des Fixierendes entgegen einer Spannrichtung zum Spannen des flächigen Materials bewegbar ist. Die Anschlagfläche kann in die Fixieraussparung hineinragen oder von einer ohnehin vorhandenen Begrenzungswandung der Fixieraussparung gebildet werden.

Das gespannte flächige Material trachtet danach, die Feder entgegen der vorgenannten Spannrichtung um ihr Fixierende zu drehen. Eine solche Drehung ist nur solange möglich, bis das Fixierende von der Anschlagfläche gestoppt wird. Ab diesem Moment wird die Feder aufgrund ihrer Eigenelastizität durch die Vorspannung des flächigen Materials gebogen. Sobald sich die Rückstellkraft der Feder im Gleichgewicht mit der von der Vorspannung des flächigen Materials auf die Feder ausgeübten Kraft befindet, ist ein stabiler Zustand erreicht und die von der Feder erzeugte Rückstellkraft hält das flächige Material dauerhaft in Spannung. Dabei wird es in den Spannhohlraum des Rahmenelements hereingezogen.

Vorteilhaft ist es, die Öffnung der Fixieraussparung mit einer lichten Öffnungsweite zu versehen, die kleiner als eine Breite des Fixierendes der Feder ist. Eine Feder mit in Richtung ihrer Breite elastisch ausgebildetem Fixierende ist dann formschlüssig in die Fixieraussparung einrastbar. Beim Einführen in die Fixieraussparung verjüngt sich das Fixierende zunächst auf die lichte Öffnungsweite der Öffnung bevor es sich nach dem Durchdringen der Öffnung wieder aufweitet.

Zum abschnittsweisen Führen des flächigen Materials von dem Fixierende in Richtung des Spannendes der Feder kann auf einer Seite der Öffnung der Fixieraussparung eine Führungsfläche ausgebildet werden, an welcher das flächige Material abschnittsweise anliegen kann. Dabei verläuft die Führungsfläche vorzugsweise teilweise innerhalb sowie teilweise außerhalb der Fixieraussparung. Hierbei ist es vorteilhaft, die Anschlagfläche zum Begrenzen der Drehbewegbarkeit des Fixierendes der Feder in die Fixieraussparung hineinragen zu lassen und auf der Rückseite des innerhalb der Fixieraussparung verlaufenden Abschnitts der Führungsfläche anzuordnen.

Die Haltekraft, welche das flächige Material in der Fixieraussparung hält, ergibt sich aus der Haftreibung, die durch die Klemmung des flächigen Materials zwischen dem Fixierende der Feder einerseits und der Innenwandung der Fixieraussparung andererseits bewirkt wird. Um einen zusätzlichen Widerstand des in der Fixieraussparung geklemmten flächigen Materials gegen ein Herausziehen aus der Fixieraussparung zu erzeugen, können an der Innenwand der Fixieraussparung Widerhaken für den Eingriff in das flächige Material angeordnet werden.

Der Querschnitt der Fixieraussparung kann verschiedene Formen annehmen. Je nachdem, welche Querschnittsgeometrie gewählt wird, kommen Federn mit entsprechend angepasster Geometrie ihrer Fixierenden zum Einsatz. Denkbar ist beispielsweise, dass der Querschnitt der Fixieraussparung im Wesentlichen eine Kreisform, im Wesentlichen die Form eines ¼-Kreisringes oder im Wesentlichen eine längliche geradlinige Form aufweist. Grundsätzlich denkbar sind auch hiervon abweichende Formen.

Als Alternative zu der Gestaltung der Fixiereinrichtung als Fixieraussparung besteht die Möglichkeit, die Fixiereinrichtung im Rahmen der vorliegenden Erfindung als in den Spannhohlraum hineinragenden Fixiervorsprung auszubilden, auf welchen das Fixierende der Feder zum Fixieren des flächigen Materials durch Verklemmen zwischen dem Fixiervorsprung und dem Fixierende aufsetzbar ist.

Das erfindungsgemäße Rahmenelement wird vorzugsweise als stranggepresste Aluminiumprofilleiste hergestellt. Das vergleichsweise geringe Gewicht von Aluminium führt dazu, dass dieses Material für Spannrahmen im Bereich der Kunstmalerei gut geeignet ist.

Das erfindungsgemäße Rahmenelement kann so ausgebildet werden, dass vier zusammengesetzte Rahmenelemente einen Spannrahmen bilden. Bei Bedarf können zwei Versteifungsstreben zur Stabilisierung des fertigen Spannrahmens verwendet werden. Das flächige Material kann dann mit Hilfe mehrerer Federn unmittelbar aufgespannt werden.

Denkbar ist jedoch auch, das erfindungsgemäße Rahmenelement als an einem herkömmlichen Holzrahmen befestigbare Spanneinrichtung auszugestalten, so dass vier erfindungsgemäße Rahmenelemente auf der Rückseite eines ggf. bereits mit zwei Versteifungsstreben stabilisierten Holzrahmens befestigt werden können.

### c) Ausführungsbeispiele

Nachfolgend werden mehrere Ausführungsbeispiele des erfindungsgemäßen Rahmenelements in Kombination mit verschiedenen Federn beispielhaft anhand der beigefügten Zeichnungen beschrieben. Es zeigen:
- Fig. **1**:: einen Querschnitt eines ersten Ausführungsbeispiels des erfindungsgemäßen Rahmenelements mit einer ersten Feder und einer Versteifungsstrebe,
- Fig. **2**:: das in Fig. **1** gezeigte Ausführungsbeispiel des erfindungsgemäßen Rahmenelements mit einer zweiten Feder und einer Versteifungsstrebe,
- Fig. **3**:: einen Querschnitt eines zweiten Ausführungsbeispiels des erfindungsgemäßen Rahmenelements mit einer dritten Feder,
- Fig. **4**:: einen Querschnitt eines dritten Ausführungsbeispiels des erfindungsgemäßen Rahmenelements mit einer vierten Feder,
- Fig. **5**:: einen Querschnitt eines vierten Ausführungsbeispiels des erfindungsgemäßen Rahmenelements mit einer fünften Feder, und
- Fig. **6**:: zwei in einem fertigen Spannrahmen gegenüberliegend verlaufende Rahmenelemente gemäß dem Ausführungsbeispiel in Fig. **1** mit jeweils der ersten Feder und zwischen ihnen angeordneter Versteifungsstrebe.

Fig. **1** zeigt den Querschnitt eines ersten Ausführungsbeispiels des erfindungsgemäßen Rahmenelements **1.** Es handelt sich um eine stranggepresste Aluminiumprofilleiste, die sich mit ihrer Längsrichtung in Blickrichtung der Fig. **1** erstreckt. Vier dieser Rahmenelemente **1** können wie in Fig. **1** der DE 103 12 637 A1 gezeigt zu einem fertigen quadratischen oder rechteckigen Spannrahmen zusammengesetzt werden, der hier nicht gezeigt ist.

Die in Fig. **1** der vorliegenden Anmeldung teilweise dargestellte Versteifungsstrebe **14** entspricht einer der beiden in Fig. **1** der DE 103 12 637 A1 gezeigten Versteifungsstreben **3** und **4.** Die Versteifungsstrebe **14** ist vorzugsweise ebenso als stranggepresste Aluminiumprofilleiste hergestellt und greift in eine an dem Rahmenelement **1** vorgesehene Strebenaufnahme **15** ein. Das Rahmenelement **1** weist eine weitere Strebenaufnahme **16** auf, die bei dem konkret in Fig. **1** gezeigten Rahmenelement **1** nicht gebraucht wird. Die Strebenaufnahme **16** dient bei zwei anderen Rahmenelementen desselben Spannrahmens zur Aufnahme der hier nicht gezeigten Versteifungsstrebe, die senkrecht zu der in Fig. **1** gezeigten Versteifungsstrebe **14** verläuft.

Das Rahmenelement **1** weist einen Spannhohlraum **2** auf, der in Fig. **1** durch eine Strichlinie **17** gekennzeichnet ist und bei dem gezeigten Ausführungsbeispiel im Wesentlichen eine Rechteckform aufweist. Der Spannhohlraum **2** wird von den Profilwänden **18, 19** und **20** sowie einem Teil der Fixiereinrichtung **10** begrenzt. Auf seiner in Fig. **1** linken Seite ist der Spannhohlraum **2** offen, so dass er von dieser Seite aus zugänglich ist.

In Verlängerung der Profilwand **18** nach rechts ist eine weitere Profilwand **21** vorhanden. Das linke Ende der Profilwand **18** ist mit einer Verdickung **22** und das rechte Ende der Profilwand **21** mit einer Verdickung **23** versehen. Wie in Fig. **1** zu erkennen, dienen die Verdickung **23,** die Profilwand **21,** die Profilwand **18** und die Verdickung **22** der Führung des flächigen Materials **5** in Form einer Leinwand, die durch eine gepunktete Linie dargestellt ist.

In dem Spannhohlraum **2** befindet sich eine Vielzahl von Federn **4,** wobei in der Querschnittsdarstellung gemäß Fig. **1** nur eine Feder **4** gezeigt ist. Die Feder **4** beaufschlagt die Leinwand **5** in dem Spannhohlraum **2** in einer Spannrichtung SR mit einer Spannkraft SK. Dabei drückt ein hakenförmig gebogenes Spannende **7** der Feder **4** in der Spannrichtung SR gegen die Leinwand **5.** Die Feder **4** ist mit einem dem Spannende **7** gegenüberliegenden Fixierende **6** an der Fixiereinrichtung **10** fixiert.

Die Fixiereinrichtung **10** besteht bei dem gezeigten Ausführungsbeispiel aus einer im Querschnitt im Wesentlichen kreisförmigen Fixieraussparung **3.** Zum Fixieren der Leinwand **5** in der Fixieraussparung **3** wird ein Abschnitt der Leinwand **5** zunächst durch eine Öffnung **9** in die Fixieraussparung **3** eingebracht. Dann wird das Fixierende **6** der Feder **4** durch die Öffnung **9** gedrückt. Anschließend kann das freie Ende **24** der Leinwand **5** in Fig. **1** nach links gezogen werden bis sich das Spannende **7** der Feder **4** entgegen der eingezeichneten Spannrichtung SR bewegt. In diesem Zustand ist die Feder **4** schließlich gespannt und drückt in Fig. **1** im Wesentlichen von links oben in Spannrichtung SR auf die Leinwand **5.** Dabei liegt die Leinwand **5** nicht an der Profilwand **19** an, so dass die Leinwand **5** unter mechanischer Spannung steht.

In ihrem gespannten Zustand trachtet die Leinwand **5** danach, das Spannende **7** der Feder **4** entgegen der Spannrichtung SR zu bewegen. Diese Bewegung des Spannendes **7** hätte eine Drehbewegung der Feder **4** um das Fixierende **6** im Gegenuhrzeigersinn zur Folge. Eine solche Drehbewegung lässt die bei dem gezeigten Ausführungsbeispiel als Drehlager ausgebildete Fixieraussparung **3** nur in begrenztem Umfang zu.

Wie in Fig. **1** gezeigt ist das Fixierende **6** der Feder **4** in der Art eines Hakens etwa halbkreisförmig gebogen. Eine Anschlagfläche **8** ragt im Wesentlichen radial in die kreisförmige Fixieraussparung **3** hinein. Sobald das freie Ende des hakenförmigen Fixierendes **6** an der Anschlagfläche **8** anliegt, wird die Drehbewegung der Feder **4** im Gegenuhrzeigersinn unterbunden und die Feder **4** wird durch Biegen im Gegenuhrzeigersinn gespannt. Ihre Rückstellkraft wirkt dann in der Spannrichtung SR auf die Leinwand **5.** Des Weiteren drückt in diesem Zustand das Fixierende **6** einen Abschnitt der in der Fixieraussparung **3** befindlichen Leinwand **5** gegen die kreisförmig gewölbte Innenwand der Fixieraussparung **3.** Dadurch wird dieser Abschnitt der Leinwand **5** zwischen dem Fixierende **6** und der Innenwand der Fixieraussparung **3** ein- bzw. festgeklemmt. Eine zusätzliche Klemmung der Leinwand **5** erfolgt außerdem zwischen dem freien Ende des Fixierendes **6** und der Anschlagfläche **8.** Die Leinwand **5** wird somit reibschlüssig aufgrund der Haftreibung zwischen der Leinwand **5** und dem Fixierende **6** einerseits sowie der Leinwand **5** und der Innenwand der Fixieraussparung **3** andererseits in der Fixieraussparung **3** gehalten.

Bei dem gezeigten Ausführungsbeispiel ist auf der in Fig. **1** rechten Seite der Öffnung **9** eine Führungsfläche **11** angeordnet. Auf dieser Führungsfläche **11** kann die Leinwand **5** abschnittsweise anliegen, wodurch sie aus der Fixieraussparung **3** herausgeführt wird. Bei dem gezeigten Ausführungsbeispiel verläuft ein größerer Teil der Führungsfläche **11** außerhalb der Fixieraussparung **3** und ein kleinerer Teil der Führungsfläche **11** innerhalb der Fixieraussparung **3.** Genau auf der Rückseite des innerhalb der Fixieraussparung **3** verlaufenden Teils der Führungsfläche **11** befindet sich die Anschlagfläche **8.**

Wie in Fig. **1** zu erkennen ist, befindet sich die separat von dem Rahmenelement **1** vorgesehene Feder **4** samt ihrem Spannende **7** und ihrem Fixierende **6** vollständig in dem Spannhohlraum **2.** Kein Bestandteil der Feder **4** ragt in ihrem an dem Rahmenelement **1** montiertem Zustand nach links über die Strichlinie **17** hinaus aus dem Spannhohlraum **2** heraus. Die Gefahr, dass durch die Handhabung eines aus mehreren erfindungsgemäßen Rahmenelementen **1** zusammengesetzten Spannrahmens, auf den eine Leinwand **5** aufgespannt ist, eine oder mehrere der Federn **4** gelöst werden, ist erheblich reduziert. Aufwändiges und lästiges Wiedereinsetzen gelöster Federn wie im Stand der Technik erübrigt sich daher.

Fig. **2** zeigt dasselbe Ausführungsbeispiel des Rahmenelements **1** wie Fig. **1****.** Allerdings kommt hier eine andersartig geformte Feder **4** zum Einsatz. Der größte Teil des Federquerschnitts gemäß Fig. **2** verläuft gewölbt. Während das Fixierende **7** der in Fig. **1** gezeigten Feder hakenförmig gekrümmt ist, endet das Spannenende **7** der Feder **4** gemäß Fig. **2** ohne hakenförmige Krümmung. Der Übergang des Federkörpers in das Fixierende **6** erfolgt in Fig. **2** mittels einer Übergangskante **25.** Das Fixierende **6** ist auch in Fig. **2** in etwa mit einem halbkreisförmigen Querschnitt ausgebildet. Das Zusammenwirken der in Fig. **2** gezeigten Feder **4** mit dem erfindungsgemäßen Rahmenelement **1** erfolgt in derselben Weise wie sie voranstehend in Zusammenhang mit der Fig. **1** beschrieben wurde.

Fig. **3** zeigt ein zweites Ausführungsbeispiel eines Querschnitts des erfindungsgemäßen Rahmenelements **1.** Es unterscheidet sich von dem Ausführungsbeispiel gemäß der Fig. **1** und **2** durch eine abweichende Gestaltung der Fixiereinrichtung **10.** Die Fixiereinrichtung **10** weist bei diesem Ausführungsbeispiel eine Fixieraussparung **3** mit einem Querschnitt in Form eines ¼-Kreisringes auf. An gegenüberliegenden Begrenzungswandungen der Fixieraussparung **3** sind Widerhaken **12** angeordnet, welche in die Leinwand **5** eingreifen und dadurch eine formschlüssige Sicherung der Leinwand **5** in der Fixieraussparung **3** gegen Herausziehen ermöglichen.

Das Fixierende **6** der Feder **4** gemäß Fig. **3** ist flacher gekrümmt als die in den Fig. **1** und **2** gezeigten Fixierenden **6** und folgt in seinem Krümmungsverlauf in etwa der Querschnittsform der Fixieraussparung **3.** Wenn das freie Ende des Fixierendes **6** die eine Begrenzungswandung der Fixieraussparung **3** bildende Endfläche **26** erreicht, wirkt die Endfläche **26** wie die Anschlagfläche **8** in Fig. **1** als Anschlag zur Begrenzung der Drehbewegung der Feder **4.**

Das Spannende **7** der Feder **4** ist geringfügig gebogen und der Querschnitt des Federkörpers verläuft im Übrigen geradlinig. Wie in Fig. **3** zu erkennen ist, kann die Leinwand **5** dadurch flächig an der Feder **4** anliegen. Die grundsätzliche Funktionsweise des Ausführungsbeispiels gemäß Fig. **3** ist im Übrigen dieselbe wie sie in Zusammenhang mit Fig. **1** beschrieben wurde.

Fig. **4** zeigt ein drittes Ausführungsbeispiel eines Querschnitts des erfindungsgemäßen Rahmenelements **1.** Es unterscheidet sich von den Ausführungsbeispielen gemäß der Fig. **1-3** durch eine abweichende Gestaltung der Fixiereinrichtung **10.** Die Fixiereinrichtung **10** ist hier in Form einer Fixieraussparung **3** mit einem länglichen geradlinigen Querschnitt ausgebildet, der einen linken Hinterschneidungsbereich **27** und einen rechten Hinterschneidungsbereich **28** aufweist.

Der Querschnitt des Fixierendes **6** der Feder **4** ist bei dem in Fig. **4** gezeigten Ausführungsbeispiel in der Art eines auf dem Kopf stehenden großen T ausgebildet. Das in die Fixieraussparung **3** eingeführte Fixierende **6** hintergreift mit seinem in Fig. **4** horizontal verlaufenden T-Steg die Hinterschneidungsbereiche **27** und **28.** Im gespannten Zustand der Leinwand **5** stellt sich eine geringfügige Verkantung des T-Stegs in der Fixieraussparung **3** derart ein, dass der in Fig. **4** linke Bereich des T-Stegs an der unteren Begrenzungswand der Fixieraussparung **3** anliegt und der in Fig. **4** rechte Bereich des T-Stegs an der oberen Begrenzungswand des Hinterschneidungsbereichs **28** anliegt. Dadurch ergibt sich eine leicht im Gegenuhrzeigersinn geneigte Kippstellung der Feder **4.**

Abweichend von den Ausführungsbeispielen gemäß der Fig. **1-3** ermöglicht die Geometrie der Fixieraussparung **3** gemäß Fig. **4** keine drehlagerartige Funktionalität. Ein Drehen der Feder **4** um ihr Fixierende **6** ist nur im Umfang der voranstehend erläuterten Verkantung des T-Stegs in der Fixieraussparung **3** möglich.

Im Vergleich zu der in Fig. **2** gezeigten Feder ist der in Fig. **4** gezeigte Federkörper zunächst flacher gekrümmt und läuft schließlich an seinem Spannende **7** mit einer stärkeren Krümmung aus. Mit Ausnahme der voranstehend genannten Unterschiede ist die grundsätzliche Funktionsweise des Ausführungsbeispiels gemäß Fig. **4** dieselbe wie sie in Zusammenhang mit Fig. **1** beschrieben wurde.

Fig. **5** zeigt ein viertes Ausführungsbeispiel eines Querschnitts des erfindungsgemäßen Rahmenelements **1.** Es unterscheidet sich von den Ausführungsbeispielen gemäß der Fig. **1-4** durch eine abweichende Gestaltung der Fixiereinrichtung **10.** Anstelle einer Fixieraussparung wie in den Ausführungsbeispielen gemäß der Fig. **1-4** ist hier ein Fixiervorsprung **13** vorgesehen, der unter einem Neigungswinkel aus der Profilwand **20** hervorsteht. Der Fixiervorsprung **13** ragt als Leiste aus der Profilwand **20** heraus, die an ihrem in Fig. **5** oberen, freien Ende eine im Querschnitt etwa kreisförmige Verdickung **29** aufweist, die einer nicht zu scharfkantigen Führung der Leinwand **5** um das freie Ende des leistenförmigen Fixiervorsprungs **13** dient.

Das Fixierende **6** der Feder **4** ist in Fig. **5** in der Art einer Negativform des Fixiervorsprungs **13** ausgebildet. Das Fixierende **6** weist einen Federhohlraum **30** auf, mit welchem das Fixierende **6** auf den Fixiervorsprung **13** gesteckt wird. Die Klemmung der Leinwand **5** erfolgt zwischen dem Fixiervorsprung **13** und der Innenwand des Federhohlraums **30** in dem Fixierende **6.**

Die Feder **4** gemäß Fig. **5** ist mit Ausnahme ihres Fixierendes **6** ähnlich wie diejenige gemäß Fig. **3** gestaltet. Der Federkörper weist einen geradlinigen Verlauf auf, endet in Fig. **5** an dem Spannende **7** jedoch mit einer deutlich stärkeren Krümmung um etwa **90**°. Die grundsätzliche Funktionsweise des Rahmenelements gemäß Fig. **5** ist dieselbe wie sie in Zusammenhang mit Fig. **1** beschrieben wurde, jedoch mit der Ausnahme, dass in Fig. **5** ebenso wie in Fig. **4** keine drehlagerartige Funktionalität der Fixiereinrichtung **10** gegeben ist.

Fig. **6** zeigt die Querschnitte zweier erfindungsgemäßer Rahmenelemente **1,** von denen jedes dem Rahmenelement **1** gemäß Fig. **1** entspricht. Fig. **6** stellt einen Querschnitt eines aus vier erfindungsgemäßen Rahmenelementen bestehenden Spannrahmens dar, wobei die Querschnitte zweier gegenüberliegender Rahmenelemente **1** des Spannrahmens mit verkürzt dargestellter Versteifungsstrebe **14** gezeigt sind.

Wenn das erfindungsgemäße Rahmenelement **1** als an einem herkömmlichen Holzrahmen befestigbare Spanneinrichtung ausgestaltet werden soll, so braucht sie lediglich die Fixiereinrichtung **10,** die Profilwand **18** mit der Verdickung **22** sowie die Profilwände **19** und **20** auf (vgl. Fig. **1**) aufzuweisen. Die Profilwand **21** mit deren Verdickung **23** sowie die Strebenaufnahmen **15** und **16** sind nicht erforderlich. Diese Spanneinrichtung kann mit ihrer Profilwand **19** an der Rückseite des Holzrahmens befestigt werden.

**BEZUGSZEICHENLISTE**

| | | | |
|---|---|---|---|
| 1 | Rahmenelement | 19 | Profilwand |
| 2 | Spannhohlraum | 20 | Profilwand |
| 3 | Fixieraussparung | 21 | Profilwand |
| 4 | Feder | 22 | Verdickung |
| 5 | flächiges Material, Leinwand | 23 | Verdickung |
| 6 | Fixierende | 24 | freies Ende der Leinwand **5** |
| 7 | Spannende | 25 | Übergangskante |
| 8 | Anschlagfläche | 26 | Endfläche, Anschlagfläche |
| 9 | Öffnung | 27 | Hinterschneidungsbereich |
| 10 | Fixiereinrichtung | 28 | Hinterschneidungsbereich |
| 11 | Führungsfläche | 29 | Verdickung |
| 12 | Widerhaken | 30 | Federhohlraum |
| 13 | Fixiervorsprung | | |
| 14 | Versteifungsstrebe | | |
| 15 | Strebenaufnahme | | |
| 16 | Strebenaufnahme | SR | Spannrichtung |
| 17 | Strichlinie | SK | Spannkraft |
| 18 | Profilwand | | |

## Patentansprüche

1. Rahmenelement (**1**) für einen Spannrahmen zum Aufspannen eines flächigen Materials (**5**), wobei das Rahmenelement (**1**) einen Spannhohlraum (2) zum Spannen des flächigen Materials (**5**) und eine Fixiereinrichtung (**10**) zum Fixieren des flächigen Materials (**5**) an dem Rahmenelement (**1**) aufweist, wobei das flächige Material (**5**) mittels eines Fixierendes (**6**) einer Feder (**4**) zwischen dem Fixierende (**6**) und der Fixiereinrichtung (**10**) festklemmbar ist und das Fixierende (**6**) derart mit der Fixiereinrichtung (**10**) zusammenwirkt, dass das fixierte flächige Material (**5**) mittels eines dem Fixierende (**6**) gegenüber liegenden Spannendes (**7**) der Feder (**4**) in den Spannhohlraum (**2**) vorspannbar ist,
**dadurch gekennzeichnet, dass**
die Fixiereinrichtung (**10**) in dem Spannhohlraum (**2**) angeordnet und der Spannhohlraum (**2**) derart bemessen ist, dass die Feder (**4**) samt ihrem Fixierende (**6**) und ihrem Spannende (**7**) vollständig in dem Spannhohlraum (**2**) aufnehmbar ist.

2. Rahmenelement (**1**) nach Anspruch **1**,
**dadurch gekennzeichnet, dass**
die Fixiereinrichtung (**10**) eine Fixieraussparung (**3**) aufweist, in welche das Fixierende (**6**) der Feder (**4**) zum Fixieren des flächigen Materials (**5**) einsetzbar ist, wobei die Fixieraussparung (**3**) eine Öffnung (**9**) aufweist, durch welche hindurch die Fixieraussparung (**3**) in den verbleibenden Spannhohlraum (**2**) mündet, und die Feder (**4**) samt ihrem Fixierende (**6**) und ihrem Spannende (**7**) vollständig in dem von der Fixieraussparung (**3**) und dem verbleibenden Spannhohlraum (**2**) definierten Raum aufnehmbar ist.

3. Rahmenelement (**1**) nach Anspruch **2**,
**dadurch gekennzeichnet, dass**
die Fixieraussparung (**3**) als Drehlager zur drehbaren Aufnahme des Fixierendes (**6**) ausgebildet ist und in der Fixieraussparung (**3**) eine Anschlagfläche (**8, 26**) angeordnet ist, welche die Drehbewegbarkeit des Fixierendes (**6**) in derjenigen Drehrichtung begrenzt, in welcher das Spannende (**7**) durch Drehen des Fixierendes (**6**) entgegen einer Spannrichtung (SR) bewegbar ist.

4. Rahmenelement (**1**) nach Anspruch **2** oder **3**,
**dadurch gekennzeichnet, dass**
die Öffnung (**9**) eine lichte Öffnungsweite aufweist, die kleiner als eine Breite des Fixierendes (**6**) ist, so dass ein elastisches Fixierende (**6**) in die Fixieraussparung (**3**) einrastbar ist.

5. Rahmenelement (**1**) nach einem der Ansprüche **2** bis **4**,
**dadurch gekennzeichnet, dass**
auf einer Seite der Öffnung (**9**) eine Führungsfläche (**11**) zum abschnittsweisen Führen des flächigen Materials (**5**) durch die Öffnung (**9**) angeordnet ist.

6. Rahmenelement (**1**) nach Anspruch **5**,
**dadurch gekennzeichnet, dass**
die Führungsfläche (**11**) teilweise innerhalb und teilweise außerhalb der Fixieraussparung (**3**) verläuft.

7. Rahmenelement (**1**) nach Anspruch **6** in Verbindung mit Anspruch **3**,
**dadurch gekennzeichnet, dass**
die Anschlagfläche (**8**) auf der Rückseite des innerhalb der Fixieraussparung (**3**) verlaufenden Abschnitts der Führungsfläche (**11**) liegt.

8. Rahmenelement (**1**) nach einem der Ansprüche **2** bis **7**,
**dadurch gekennzeichnet, dass**
in der Fixieraussparung (**3**) Widerhaken (**12**) für den Eingriff in das flächige Material (**5**) angeordnet sind.

9. Rahmenelement (**1**) nach einem der Ansprüche **2** bis **8**,
**dadurch gekennzeichnet, dass**
die Fixieraussparung (**3**) im Querschnitt im Wesentlichen eine Kreisform aufweist.

10. Rahmenelement (**1**) nach einem der Ansprüche **2** bis **8**,
**dadurch gekennzeichnet, dass**
die Fixieraussparung (**3**) im Querschnitt im Wesentlichen die Form eines ¼-Kreisringes aufweist.

11. Rahmenelement (**1**) nach einem der Ansprüche **2** bis **8**,
**dadurch gekennzeichnet, dass**
die Fixieraussparung (**3**) im Querschnitt im Wesentlichen eine längliche geradlinige Form aufweist.

12. Rahmenelement (**1**) nach Anspruch **1**,
**dadurch gekennzeichnet, dass**
die Fixiereinrichtung (**10**) einen in den Spannhohlraum (**2**) hineinragenden Fixiervorsprung (**13**) aufweist, auf welchen das Fixierende (**6**) der Feder (**4**) zum Fixieren des flächigen Materials (**5**) aufsetzbar ist.

13. Rahmenelement (**1**) nach einem der vorangehenden Ansprüche,
**dadurch gekennzeichnet, dass**
es als stranggepresste Aluminiumprofilleiste ausgebildet ist.

## Claims

1. Frame element (1) for a tensioning frame for stretching a planar material (5), the frame element (1) having a tensioning cavity (2) for tensioning the planar material (5) and a fixing device (10) for fixing the planar material (5) to the frame element (1), it being possible to clamp the planar material (5) between a fixing end (6) of a spring (4) and the fixing device (10) by means of the fixing end (6), and the fixing end (6) cooperating with the fixing device (10) such that the fixed planar material (5) can be pretensioned into the tensioning cavity (2) by means of a tensioning end (7) of the spring (4) that is opposite the fixing end (6), **characterised in that** the fixing device (10) is arranged in the tensioning cavity (2) and the tensioning cavity (2) is dimensioned such that the spring (4), together with the fixing end (6) and the tensioning end (7) thereof, can be completely received in the tensioning cavity (2).

2. Frame element (1) according to claim 1, **characterised in that** the fixing device (10) has a fixing recess (3), in which the fixing end (6) of the spring (4) can be inserted in order to fix the planar material (5), the fixing recess (3) having an opening (9) through which the fixing recess (3) opens into the remaining tensioning cavity (2), and it being possible to completely receive the spring (4), together with the fixing end (6) and the tensioning end (7) thereof, in the space which is defined by the fixing recess (3) and the remaining tensioning cavity (2).

3. Frame element (1) according to claim 2, **characterised in that** the fixing recess (3) is designed as a pivot bearing for rotatably receiving the fixing end (6), and a stop surface (8, 26) is arranged in the fixing recess (3), which stop surface limits the rotational movability of the fixing end (6) in the direction of rotation in which the tensioning end (7) can be moved by rotating the fixing end (6) counter to a tensioning direction (SR).

4. Frame element (1) according to either claim 2 or claim 3, **characterised in that** the opening (9) has an inner opening diameter which is smaller than a width of the fixing end (6), such that a resilient fixing end (6) can be engaged into the fixing recess (3).

5. Frame element (1) according to any of claims 2 to 4, **characterised in that** a guide surface (11) is arranged on one side of the opening (9), which surface guides the planar material (5) through the opening (9) in portions.

6. Frame element (1) according to claim 5, **characterised in that** the guide surface (11) extends partially within and partially outside of the fixing recess (3).

7. Frame element (1) according to claim 6 in conjunction with claim 3, **characterised in that** the stop surface (8) is positioned on the rear face of the portion of the guide surface (11) that extends within the fixing recess (3).

8. Frame element (1) according to any of claims 2 to 7, **characterised in that** barbs (12) for engaging in the planar material (5) are arranged in the fixing recess (3).

9. Frame element (1) according to any of claims 2 to 8, **characterised in that** the fixing recess (3) has a substantially circular cross section.

10. Frame element (1) according to any of claims 2 to 8, **characterised in that** the cross section of the fixing recess (3) is substantially in the shape of a ¼ ring.

11. Frame element (1) according to any of claims 2 to 8, **characterised in that** the fixing recess (3) has a substantially elongate rectilinear cross section.

12. Frame element (1) according to claim 1, **characterised in that** the fixing device (10) has a fixing projection (13) which projects into the tensioning cavity (2), on which projection the fixing end (6) of the spring (4) can be placed in order to fix the planar material (5).

13. Frame element (1) according to any of the preceding claims, **characterised in that** it is designed as an extruded aluminium profile strip.

## Revendications

1. Élément cadre (1) pour un châssis tendeur pour tendre une matière plane (5), dans lequel l'élément cadre (1) présente une cavité de précontrainte (2) pour tendre la matière plane (5) et un dispositif de fixation (10) pour fixer la matière plane (5) à l'élément cadre (1), dans lequel la matière plane (5) peut être calée à l'aide d'une extrémité de fixation (6) d'un ressort (4) entre l'extrémité de fixation (6) et le dispositif de fixation (10) et l'extrémité de fixation (6) interagit de manière telle avec le dispositif de fixation (10), que la matière plane fixée (5) peut être précontrainte dans la cavité de précontrainte (2) à l'aide d'une extrémité de précontrainte (7) du ressort (4), opposée à l'extrémité de fixation, **caractérisé en ce que** le dispositif de fixation (10) est disposé dans la cavité de précontrainte (2) et la cavité de précontrainte (2) est dimensionnée de manière telle que le ressort (4) avec son extrémité de fixation (6) et son extrémité de précontrainte (7) peut être logé intégralement dans la cavité de précontrainte (2).

2. Élément cadre (1) selon la revendication 1, **caractérisé en ce que** le dispositif de fixation (10) présente un évidement de fixation (3), dans lequel l'extrémité de fixation (6) du ressort (4) peut être insérée pour fixer la matière plane (5), dans lequel l'évidement de fixation (3) présente une ouverture (9), à travers laquelle l'évidement de fixation (3) débouche dans la cavité de précontrainte restante (2), et le ressort (4) avec son extrémité de fixation (6) et son extrémité de précontrainte (7) peut être logé intégralement dans l'espace défini par l'évidement de fixation (3) et la cavité de précontrainte (2) restante.

3. Élément cadre (1) selon la revendication 2, **caractérisé en ce que** l'évidement de fixation (3) est conçu comme un coussinet de pivotement pour le logement pivotant de l'extrémité de fixation (6) et une surface de butée (8, 26) est disposée dans l'évidement de fixation (3), laquelle limite la capacité de rotation de l'extrémité de fixation (6) dans le sens de rotation dans lequel l'extrémité de précontrainte (7) peut être déplacée à l'encontre d'un sens de précontrainte (SR) par rotation de l'extrémité de fixation (6).

4. Élément cadre (1) selon la revendication 2 ou 3, **caractérisé en ce que** l'ouverture (9) présente une largeur d'ouverture libre qui est plus petite qu'une largeur de l'extrémité de fixation (6), de sorte qu'une extrémité de fixation élastique (6) peut être encliquetée dans l'évidement de fixation (3).

5. Élément cadre (1) selon l'une des revendications 2 à 4, **caractérisé en ce que** sur un côté de l'ouverture (9) est disposée une surface de guidage (11) pour le guidage d'une portion de la matière plane (5) à travers l'ouverture (9).

6. Élément cadre (1) selon la revendication 5, **caractérisé en ce que** la surface de guidage (11) passe partiellement à l'intérieur et partiellement à l'extérieur de l'évidement de fixation (3) .

7. Élément cadre (1) selon la revendication 6 en lien avec la revendication 3, **caractérisé en ce que** la surface de butée (8) se trouve derrière la section, passant à l'intérieur de l'évidement de fixation (3), de la surface de guidage (11) .

8. Élément cadre (1) selon l'une des revendications 2 à 7, **caractérisé en ce que** des barbes (12) sont disposées dans l'évidement de fixation (3) pour s'engager dans la matière plane (5).

9. Élément cadre (1) selon l'une des revendications 2 à 8, **caractérisé en ce que** l'évidement de fixation (3) présente en section transversale essentiellement une forme circulaire.

10. Élément cadre (1) selon l'une des revendications 2 à 8, **caractérisé en ce que** l'évidement de fixation (3) présente en section transversale essentiellement la forme d'un quart d'anneau circulaire.

11. Élément cadre (1) selon l'une des revendications 2 à 8, **caractérisé en ce que** l'évidement de fixation (3) présente en section transversale essentiellement une forme rectiligne oblongue.

12. Élément cadre (1) selon la revendication 1, **caractérisé en ce que** le dispositif de fixation (10) présente une saillie de fixation (13) dépassant dans la cavité de précontrainte (2), sur laquelle l'extrémité de fixation (6) du ressort (4) peut être placée pour fixer la matière plane (5).

13. Élément cadre (1) selon l'une des revendications précédentes, **caractérisé en ce qu'**il est conçu comme une baguette extrudée profilée en aluminium.
